# FASCICULE DE BREVET EUROPEEN

(11) **EP 0 859 725 B1**
(45) Date de publication et mention de la délivrance du brevet: **22.03.2000**
(21) Numéro de dépôt: 96922090.4
(22) Date de dépôt: 10.06.1996
(51) Int. Cl.: B65D 83/04

(54) **DISPOSITIF DISTRIBUTEUR DE PASTILLES ET GELULES**
PASTILLEN- UND KAPSELSPENDER
DEVICE FOR DISPENSING LOZENGES AND CAPSULES

(30) Priorité: 08.06.1995 FR 9507024; 06.07.1995 FR 9508474
(43) Date de publication de la demande: 26.08.1998
(73) Titulaire: Ballester, Alain, 38110 La Batie-Montgascon (FR)
(72) Inventeur: Ballester, Alain, 38110 La Batie-Montgascon (FR)
(86) Numéro de dépôt international: FR9600877
(87) Numéro de publication internationale: WO9641756

(56) Documents cités:
- DE-U- 8 811 097
- US-A- 2 502 311

## Description

L'invention concerne un distributeur d'objets un à un ou n à n tels que, bonbons , pastilles , gélules et autres objets de même forme s'adaptant sur un boîtier de conditionnement ou s'intégrant à un tel récipient, où n est un nombre 1, 2, 3 selon la dimension d'une chambre et de celui des objets.

Il est connu du brevet DE n° 3 741 960 un distributeur de comprimés comportant un boîtier équipé d'une réserve de stockage d'une chambre normalement en communication avec la réserve et la sortie vers l'extérieur fermée par un corps porté par une languette. La languette est montée mobile dans le boîtier fixe et est ramenée en position de départ par sa partie avant qui bute sur une paroi latérale opposée de la boîte et dont le bout est recourbé. La remise en position plate de la partie incurvée tend à exercer sur la languette une force vers l'arrière forçant la languette à revenir seule en position initiale. Un tel dispositif fonctionne mal car le retour de la languette en position de repos n'a pas lieu; le frottement de l'extrémité de la languette contre la paroi de la boîte s'oppose au retrait de la languette sous la seule force de celle-ci qui, de la position incurvée, a du mal à revenir en position droite. Dans ce cas là il n'y a pas de réciprocité car les frottements sont très importants. Il a tendance à coincer la languette contre les extrémités des parois verticales de la chambre et d'autre part la chambre ouverte sur les parties en contact de glissement fait que, si il advient des déchets de comprimé, le dispositif s'enraye.

Le brevet EP 161 538 décrit un distributeur de comprimés composé de deux demi boîtiers se déplaçant l'un dans l'autre provoquant la fermeture d'une chambre auparavant en contact avec une réserve et l'ouverture sur l'extérieur de la chambre auparavant fermée sur l'extérieur. Les demi boîtiers sont ramenés en position sous l'action d'une lame de ressort s'appuyant sur des faces latérales en regard de chacun des boîtiers. Comme précédemment la chambre ouverte sur les parties en contact de glissement fait que s'il advient des déchets de comprimé, le dispositif s'enraye. Ces dispositifs compliqués tient dans le nombre important de pièces à coins et recoins. Le préambule de la revendication 1 est basé sur cet état de la technique.

Le distributeur, suivant l'invention par sa simplicité, est fait, dans sa configuration la plus économique, d'une seule pièce, en plastique moulé de préférence incorporable à un emballage traditionnel (boîte en carton , fer , plastique , verre). Il peut être aussi une boîte à lui seul. Il distribue des objets plus gros avec plus de tolérance ainsi que des objets de diverses formes, en raison de sa fiabilité et sa facilité d'actionnement. Sa masse est réduite au minimum quand il est incorporé à une boîte. Ainsi un système dans une boîte de soixante par cent par vingt millimètres ne pèse que six grammes. Il est obtenu dans sa forme la plus simple par un moule simple, sans tiroir. Il permet associé, avec une boîte en carton par exemple de garder tous les avantages liés à ce matériau, bas prix, bon support d'imprimerie, recyclage aisé, solutions d'inviolabilité permettant l'économie d'un "Blister".

L'invention sera mieux comprise à l'aide des dessins qui représentent des exemples non limitatifs de réalisation de l'invention.

Les figures 1 à 11 représentent des coupes du distributeurs selon l'invention dont la seconde branche se divise en une plaquette horizontale et en un obturateur horizontal.

Les figures 12 à 19 représentent des coupes du distributeur dons la seconde branche se divise en une plaquette horizontale et en un obturateur vertical.

Les figures 20 à 39 représentent des coupes du distributeurs dont la seconde branche se termine par une butée verticale prolongée par un plateau incliné.

Les figures 40 à 42 représentent des coupes du distributeur montrant diverses formes de variantes de contenant.

Afin de remédier aux problèmes précités, l'invention propose un distributeur d'objets, par exemple des pastilles ou des gélules, comportant une réserve de stockage, une chambre de distribution, des moyens pour guider les objets depuis la réserve de stockage vers la chambre de distribution, ainsi que des moyens de distribution mobiles par rapport à la réserve de stockage, se déplaçant d'une première position de communication de la chambre avec la réserve et de la fermeture de la chambre vers l'extérieur à une seconde position de fermeture de la chambre avec la réserve et d'ouverture de la chambre vers l'extérieur. Selon l'invention, une lame flexible ne formant qu'une seule pièce avec la réserve de stockage comporte une première branche dont une extrémité est fixe ainsi qu'une seconde branche, et les moyens de distribution sont disposés à l'extrémité libre de la lame flexible.

L'invention propose également un emballage, qui comporte un étui dans lequel se trouve un disrtributeur selon l'invention. Des caractéristiques avantageuses de ce distributeur et de cet emballage ressortent des sous-revendications.

L'invention concerne donc un distributeur d'objet un par un ou n à n d'une réserve de stockage 1 vers une chambre 4 puis vers l'extérieur caractérisé en ce qu'il est constitué par une lame flexible 8 coopérant avec la chambre 4 pour en ouvrir et/ou en fermer l'accès, et cette lame 8 est constituée d'une première branche 9 dont l'extrémité est fixe par rapport à la chambre et d'une deuxième branche 10 dont l'extrémité supporte les moyens de distribution 8D, 8F, 13, 14, 51, 53, 55 des objets 15, de telle sorte qu'une pression exercée perpendiculairement sur la première branche 9 de la lame 8 déplace les dits moyens de distribution d'une première position de communication de la chambre 4 avec la réserve 1 et de fermeture de la chambre 4 vers l'extérieur, à une seconde position de fermeture de la chambre 4 avec la réserve 1 et d'ouverture de la chambre 4 vers l'extérieur.

Les deux branches 9, 10 de la lame 8 forment approximativement les deux bras d'une équerre; la première branche présente de préférence un arrondi convexe 9 vers l'intérieur et est reliée à la seconde branche 10 par un coude concave 8B vers l'intérieur de façon à donner à la lame 8 une force de rigidité dont les éléments prennent les positions précises d'ouverture et fermeture de la chambre 4 lors du passage à la deuxième position par pression sur la première branche et/ou sur le coude 8B et qui reviennent dans la première position de fermeture et d'ouverture de la chambre lorsque la pression a cessé. La première branche peut également être droite.

Les objets sont placés de préférence dans une couche à un objet avant de pénétrer dans l'entrée haute de la chambre.
selon la première variante (FIG 1 à FIG 11) La chambre est délimitée latéralement du côté de la lame par une cloison latérale verticale fixe 6D et du côté opposé à la lame par une cloison latérale 6E arrondie convexe vers l'intérieur de la chambre faisant un angle d'environ 45° avec la verticale en partie haute **30** de la chambre et étant sensiblement verticale en partie basse **31.**
les moyens de distribution sont constitués par la seconde branche 10 de la lame 8 qui se divise en une plaquette horizontale 8F d'une longueur égale à la largeur de la chambre 4 et en un obturateur horizontal 8D décalé verticalement de la hauteur de la chambre par rapport à la plaquette 8F, ayant une longueur du double de la largeur de la chambre et comportant une découpe 13 placée en regard en dessous de la plaquette horizontale 8F, de sorte que, lors du passage de première en seconde position, la plaquette horizontale 8F ferme l'entrée haute 16 de la chambre 4 en repoussant les objets excédentaires vers la réserve 1 et l'obturateur 8D présente en face de la sortie de la chambre la découpe 13 qui laisse échapper vers l'extérieur le ou les objets retenus dans la chambre. (FIG 5, 6, 8, 11)

L'explication du distributeur se réfère à l'exemple le plus simple dans la première et deuxième position (FIG 1, 2, 4, 10) et (FIG 5, 6, 8, 11) où le distributeur est représenté verticalement, la force de gravité attirant les objets naturellement vers le bas.

Selon un exemple avantageux, le boîtier est fait d'un ensemble de deux pièces l'une standard et usuelle un étui en carton ou boîte qui est matérialisée sur le plan succinctement par des lignes en traits forts dits "fantôme" et dans cet exemple, elle possède un coin pré-découpé (FIG 2) et (FIG 6) rendant cet emballage pour la vente inviolable mais en laissant après arrachage de celui-ci accès au système. L'étui 12 constitue la réserve 1 complètement fermée et collée après incorporation des objets à distribuer. Il possède à sa base une sortie 17 . L'étui contient la deuxième pièce obtenue par moulage; cette deuxième pièce comporte deux parties principales l'une statique ou corps ayant comme fonction de canaliser les objets en largeur en une seule épaisseur de la réserve 1 vers le bas dans la chambre 4 où ils transitent avant d'être un à un ou n à n par l'action d'une lame mobile 8 par déformation, libérés vers la sortie 17.

Le corps se compose de la rampe 2A, la goulotte 3, la chambre 4 et le renfoncement dans une cloison participant à la distribution. Les objets 15 évoluent de leur réserve de stockage 1, vers la sortie 17 de la chambre canalisés dans un sens (FIG 1) entre deux parois avant et arrière l'une appartenant à la boîte en carton l'autre au corps par 2A 2B et tout au long dans l'autre sens (FIG 2) par les cloisons latérales 6A, 6B, 6C, 6D. Les deux cloisons latérales faisant brancard 6A dans la partie haute sont prévues pour placer manuellement ou automatiquement le dispositif dans la boîte et le caler une fois le couvercle de l'étui fermé. Ils donnent aussi de la rigidité à l'ensemble.

La rampe 2A est formée d'une cloison inclinée ayant la fonction de canaliser les objets venant de la réserve 1 et les mettre par leur épaisseur en couche unique entre la paroi 11 de la boîte et la paroi 2B constituée d'un plan occupant le restant de la surface du corps.

La goulotte 3 est délimitée par les cloisons latérales 6B, 6C du corps. Elle a pour fonction de canaliser les objets venant, le cas échéant, en flux large et désordonné de la rampe 2A vers l'entrée de la chambre 4. Celle-ci est délimitée elle aussi par les cloisons latérales 6B, 6D, 6E et a pour fonction de ne contenir dans son espace mais avec largesse un seul ou n objets; elle a dans sa partie supérieure une découpe 7 afin de laisser passer une partie de la lame. C'est la zone de transit pour les objets. Le renfoncement 5 par la cloison peut contenir l'extrémité de la partie mobile 8D, 8E, 8F de la lame 8 en seconde position. Elle a dans sa partie basse par l'épaisseur de la plaque du fond une glissière 2C pour guider en contenant le déplacement de l'extrémité 8D de la branche. La goulotte 3 et la chambre 4 sont sur le même plan de distribution et sont la continuité l'un de l'autre.

La deuxième partie de la pièce moulée est constituée par la lame 8 (FIG 3, 7, 9, 10, 11), mobile par flexion par la propriété de sa matière, plastique de préférence (polypropylène par exemple) et solidaire du corps. Elle a une largeur, une épaisseur, une matière appropriées pour subir une déformation limitée sans casser. Elle comprend une première 9 et une deuxième branche 10 distinctes. Elle est imbriquée par concordance dans le corps et elle ouvre la chambre 4 afin de laisser passer un objet vers la sortie 17 et simultanément par une autre de ses partie 8F fermer l'entrée 16 de la chambre à ou aux objets suivants.

La première branche 9 possède une partie mince plate et incurvée convexe 8A prolongée par un coude 8B concave sur lesquels la pression manuelle est exercée et qui favorise la déformation de l'autre partie de la lame 8. Sa fonction est de transmettre son action à l'autre partie et par sa réaction de ramener toute la lame 8 à sa position initiale, l'intérieur de la découpe 13 en butée contre la cloison 6D. Lors de sa déformation, sa partie incurvée convexe 8A se développe afin de permettre une trajectoire à la deuxième partie le plus parallèle possible au fond de l'étui.

La deuxième branche 10 de la lame 8 possède une forme 8E, 8F composée d'une partie verticale 8E prolongé par une plaquette horizontale 8F. Sa fonction est de fermer la chambre 4 tout en repoussant les objets (FIG 6), ou de les laisser entrer (FIG 2). Elle possède une découpe 13 de cotes P1 par P2 qui par le déplacement de la lame selon la course limitée C de part et d'autre du bout de la cloison 6D, se met en coïncidence avec la sortie 17 afin de laisser passer l'objet (FIG 6) ou de l'autre coté dans la première position d'attente; son extrémité plate et large 8D sert d'obturateur. Le passage 13 par la cote P1 contient l'épaisseur de la cloison 6D ainsi que la course C plus une faible tolérance; la cote P2 contient la distance H plus l'épaisseur du fond 2B et bénéficie pour passer derrière ce fond (FIG 4) du jeu fonctionnel donné à toute la lame, afin que celle-ci se meuve librement dans l'étui.

Lors de sa fabrication, la lame est de préférence moulée dans une position écartée du corps telle celle représentée (FIG 3) en trait mixte de sorte qu'après moulage et après mise en situation (FIG 3, 9, 10, 11) la force latente soit suffisante pour chacune de ses branches. Ainsi dans sa première position d'attente (FIG 2), toute la lame 8 par une réaction de la branche 9 et du coude 8B revient toujours à sa position initiale en butée contre la paroi 6D et la réaction de la seconde branche 10 ferme par l'obturateur 8D la sortie et dans son déplacement garde une trajectoire sensiblement rectiligne par la rotation et la déformation de la première branche due à sa flexion ainsi que la force latente de la seconde branche qui par sa prédisposition la fait s'ouvrir. Pour maintenir la lame en seconde position de distribution, on clippe cet élément pour le faire plus grand que le passage autorisé et le forcer lors de sa première mise en place en bénéficiant de l'élasticité due à sa matière et à sa minceur; ainsi par exemple le système est intégrable dans l'étui en carton en état de marche sans risque de mal façon.

Pour faire fonctionner le distributeur avec des objets dans sa réserve, on tient la boîte verticalement enserrée entre deux doigts l'index et le pouce par exemple, les objets descendent par gravité vers le bas. Ils sont par l'intermédiaire de la rampe et la goulotte canalisés vers la chambre. Le premier objet est naturellement à l'intérieur de la chambre en appui sur l'obturateur 8D. Avec le majeur il suffit d'appuyer sur la première branche et/ou le coude de la lame pour que celle-ci permette, par flexion dans un mouvement rotatif, une trajectoire contrôlée rapide et continuelle de la seconde branche faisant qu'elle laisse passer l'objet tout en barrant le passage, vers la chambre, à l'objet suivant. L'objet libéré passe à travers le trou de sortie. Une fois la pression relâchée la lame revient à sa situation de départ limitée dans son recul par la butée contre la cloison 6D, 8F laissant libre l'entrée de la chambre 4 et l'obturateur 8D obturant le trou de sortie. Un ou n nouveaux objets pénètrent dans la chambre.

En variante l'obturateur est vertical 21 (FIG 12 à 19) et s'étend verticalement sur la hauteur de la chambre 4 sur la face avant latérale de la chambre, ayant une longueur du double de la largeur de la chambre et comportant une découpe 14 placée adjacente à la plaquette horizontale 8F, de sorte que lors du passage de première en seconde position la plaquette horizontale 8F ferme l'entrée 16 de la chambre en repoussant les objets excédentaires vers la réserve 1 et l'obturateur 21 présente en face de la sortie latérale 17 de la chambre la découpe 14 qui laisse échapper vers l'extérieur le ou les objets retenus dans la chambre.

Cette solution illustrée par les (FIG 12, 13, 15) en première position de fermeture et les (FIG 16, 17, 19) en seconde position d'ouverture offre la possibilité d'une sortie latérale; la découpe 13 sur la lame à été supprimée et remplacée par une découpe verticale 14 l'obturateur 8D est maintenant situé verticalement sur l'extrémité de la lame face au trou de sortie, par exemple fait lui même latéralement sur l'étui en carton le cas échéant. Une diminution de la hauteur de la cloison 6E et ici d'une nervure de renfort 18 permet le passage lors du fonctionnement de l'obturateur 8D; la cloison 2B vers la sortie de la chambre se termine par une pente 19 afin d'orienter l'objet 15 vers la sortie latérale. La (FIG 14) représente la lame avec en traits mixtes la lame en situation de moulage et en traits pleins la lame en position après imbrication dans le corps. En actionnant la lame celle-ci se comporte comme dans le premier exemple décrit mais l'objet sort latéralement. Cette solution est avantageuse pour le cas où la réserve n'a qu'une seule épaiseur d'objet ce qui permet d'avoir une lame plus solide. Une lamelle faisant ressort peut être ajoutée sur la première branche et/ou le coude afin de renforcer si nécessaire la force de réaction de la lame .

### Selon une seconde variante

(FIG 20à 39) La chambre est délimitée latéralement du côté de la lame, par une cloison latérale verticale fixe 6D se prolongeant en partie haute par un plafond **40** prolongeant la cloison 6B et se terminant par un bec **41** couvrant la largeur de la chambre, le plafond étant incliné en descendant en direction du bec, et du côté opposé à la lame par une cloison latérale arrondie concave vers l'intérieur de la chambre, verticale au niveau de l'extrémité du bec et se terminant par une pointe **45** en partie basse de la chambre en faisant un angle de l'ordre compris entre 10° et 40°, de préférence 20° avec l'horizontale.

Les moyens de distribution sont constitués par la seconde branche de la lame qui se termine par une butée **50** verticale prolongée par un plateau incliné **51** ayant une longueur de l'ordre de la largeur de la chambre de sorte que lorsque la lame est dans la première position, la butée **50** est verticale en contact avec la cloison latérale verticale fixe 6D et le plateau **51** incliné est dans le prolongement de la pointe **45** et constitue le fond de la chambre, la chambre étant alors ouverte sur la réserve et fermée vers l'extérieur, et de sorte que lorsque la lame est dans la seconde position, le plateau après être remonté le long de la cloison arrondie 6C à l'intérieur de sa partie concave ferme l'entrée haute de la chambre en communication avec la réserve en repoussant d'abord les objets excédentaires vers la réserve tout en gardant temporairement un ou des objets retenus dans la chambre, puis libérés vers l'extérieur en passant entre la cloison horizontale fixe 6D et la butée **50** au travers d'une découpe **53** faite au travers de la seconde branche de la lame à l'arrière du plateau **51.**

La seconde branche se divise au niveau de la naissance de la butée verticale en une platine **55** prolongeant sensiblement horizontalement la seconde branche et formant fourche avec le plateau **51** de sorte que lorsque la lame est seconde position, la butée **50** se trouve entre le plateau et la platine et sert de guide et de maintien au plateau **51**. La butée verticale **50** et le plateau **51** sont reliés par un plan incliné à 45° environ par rapport à la verticale.

La cloison 6B se prolonge plus vers le bas pour former un le plafond 40 couvrant la chambre qui présente une ouverture latérale 16 en raison de son recouvrement avec la plafond 40. Le profil de la glissière 2C est d'abord en pente douce pour monter jusqu'à la cloison 6C; il faut une distance entre le plateau 51 et la platine afin qu'en fin de course C (FIG 27), le plateau 51 obstrue l'entrée 16 de la chambre 4 et que le volume 5 en dessous de la pointe 45 reçoive l'extrémité de la platine 55 en course maximale.

La lame est en première position d'attente une fois que son extrémité est montée à l'intérieur du corps (FIG 29) forcée à sa mise en place comme précédemment.

La lame est moulée dans la situation en traits mixtes (FIG 28) afin de faciliter le moulage mais aussi obtenir une force latente par ses branches provoquée par sa position de distribution (matérialisée en traits pleins) due à l'élasticité de celle-ci.

La forme de la lame en branche est choisie en fonction de sa rigidité et la glissière 2C, pour que lorsque la lame est poussée la seconde branche 10 suive en un premier temps une trajectoire relativement parallèle et ensuite (FIG 21, 22) remonte plus vite dans l'entrée 16 de la chambre. De préférence entre le plateau 51 et la platine 55, un plan 52 faisant chanfrein favorise la distribution des objets allongés telles les gélules car dans le mouvement le point d'équilibre de l'objet est plus vite dépassé et celui-ci tombe plus vite.

Une demi cloison en pente 6G au dessus de l'entrée de la chambre et de la cloison 6C dans la goulotte (FIG 38 39) pour faire barrage aux objets sur le plan 2B est faite, cette cloison part de l'intersection des trois plans 2A, 2B et de la cloison latérale 6A avec une pente de 30° elle est longue en prenant la distance de son extrémité à la cloison 6A et à l'horizontal d'environ une fois et demi la largeur d'un objet à distribuer et se termine dans une direction verticale vers la chambre à une distance de une fois et demi la largeur d'un objet sur la perpendiculaire projetée sur la rampe, afin de retenir plusieurs objets en attente de distribution entre la chambre et sa face latérale inférieure. La (FIG 22) la représente en action en seconde position.

En tenant la boîte verticale on appuie sur la première branche 9 et/ou le coude 8B de la lame et par mouvement obtenu par déformation de la première branche, la deuxième branche 10 se déplace et se libère de sa contrainte jusqu'à recouvrer sa position initiale de moulage lui faisant faire par cela un mouvement presque rectiligne, dans cette partie de cycle le plateau 51 solidaire de son support s'est avancé en soulevant un peu l'objet qui par gravité se cale toujours sur la cloison verticale fixe 6D.

Le plateau 51 avance et dépasse le centre de gravité de l'objet qui bascule, le plateau 51 subit ensuite une trajectoire imposée par la première branche donnant par flexion et par son point d'encrage une course presque en arc de cercle le faisant monter barrant ainsi l'entrée 16 de la chambre 4 à l'objet suivant et simultanément dans la même action la découpe horizontale 53 finit de se mettre en face de la sortie 17 de la chambre et ouvre celle-ci en laissant passer l'objet par la sortie 17. En relâchant la pression sur la lame celle-ci revient à son point de départ limitée dans son recul par la butée 50. La chambre 4 reçoit à nouveau un ou n nouveaux objets.

En variante à ce dernier exemple une deuxième paroi identique à la première (FIG 31 à 34) est symétrique de cette dernière par rapport au plan médian du boîtier. La lame est symétrique par rapport à son plan médian (FIG 33). Cette solution est avantageuse pour le cas de grosse section de boîte afin de pouvoir centrer le point de distribution.

Le distributeur peut être intégré (FIG 40) à une boîte en une seule pièce y compris le couvercle rattaché au corps par un film charnière et moulée, un couvercle 60 restant ouvert pour le remplissage de façon symétrique autour d'un plan médian (FIG 40) ou dissymétrique (FIG 42) avec pour couvercle sur film charnière 65, une de ses grandes faces.

Avantageusement pour le conditionnement manuel, le distributeur est intégré à un réceptacle et associé à un boîtage carton 12 (FIG 41).

Dans les exemples précédents la réserve peut avoir la même épaisseur que la largeur de distribution ce qui supprime la rampe 2A.

Une cloison en pente 61 dans le volume 5 (FIG 43) peut-être rajoutée pour si besoin imposer une contrainte à l'extrémité de la platine 55 afin de facilité le passage de l'objet.

Le distributeur est fait en matière plastique thermoformé, papier enduit, métal ou toutes autres matières ayant les mêmes propriétés et caractéristiques, pour des techniques telles que moulage , le pressage ou autres appropriés.

## Revendications

1. Distributeur d'objets, par exemple des pastilles ou des gélules, comportant une réserve de stockage (1), une chambre (4) de distribution, des moyens pour guider les objets depuis la réserve de stockage vers la chambre de distribution, ainsi que des moyens de distribution mobiles par rapport à la réserve de stockage, se déplaçant d'une première position de communication de la chambre (4) avec la réserve (1) et de la fermeture de la chambre vers l'extérieur à une seconde position de fermeture de la chambre avec la réserve et d'ouverture de la chambre vers l'extérieur,
caractérisé par une lame flexible (8) ne formant qu'une seule pièce avec la réserve de stockage et comportant une première branche dont une extrémité est fixe ainsi qu'une seconde branche, et
en ce que les moyens de distribution sont disposés à l'extrémité libre de la lame (8).

2. Distributeur selon la revendication 1, caractérisé en ce que les deux branches de la lame flexible sont sensiblement perpendiculaires.

3. Distributeur selon la revendication 1 ou 2, caractérisé en ce que la première branches (9) présente une forme incurvée convexe (8a) et est reliée par un coude concave (8b) à la seconde branche (10).

4. Distributeur selon l'une des revendications 1 à 3, caractérisé en ce que la chambre est délimitée latéralement du coté des moyens de distribution par une cloison latérale fixe (6D) se prolongeant en partie haute par un plafond (40) se terminant par un bec (41) couvrant la largeur de la chambre, le plafond étant incliné en descendant en direction du bec et du cotè opposé au moyens de distributions par une cloison arrondie concave vers l'intérieur de la chambre, et se terminant par une pointe (45) en partie basse de la chambre.

5. Distributeur selon la revendication 4, caractérisé en ce que les moyens de distribution comporte une butée (50) prolongée par un plateau (51) ayant une longeur correspondant sensiblement à la largeur de la chambre, de telle sorte que dans une première position, la butée est en contact avec la cloison latérale fixe (6D) et le plateau (51) est dans le prolongement de la pointe (45), le plateau (51) constituant le fond de la chambre et de telle sorte que dans une seconde position, le plateau après être remonté le long de la cloison arrondie à l'intérieur de sa partie concave ferme l'entrée haute (16) de la chambre en communication avec la réserve en repoussant d'abord les objets excédentaires vers la réserve tout en gardant temporairement un ou des objets retenus dans la chambre, puis libére vers l'extérieur le ou les objets retenus qui passent entre la cloison verticale fixe (6D) et la butée (50) au travers d'une découpe (53) se juxtaposant à la sortie (17).

6. Distributeur selon l'une des revendications 1 à 3, caractérisé en ce que les moyens de distribution comportent une plaquette (8F) d'une longueur sensiblement égale à la largeur de la chambre et un obturateur (8D) décalé de la hauteur de la chambre par rapport à la plaquette, ainsi qu'une découpe (13) placée en regard de la plaquette (8F) de telle sorte que, lors du passage de la première à la seconde position , la plaquette (8F) ferme l'accès (16) à la chambre (4) en repoussant les objets excédentaires vers la réserve (1) et la découpe (13) vient se disposer à la place de l'obturateur sous la chambre (4).

7. Emballage, notamment pour des bonbons, pastilles gélules ou similaires, caractérisé en ce qu'il comporte un étui dans lequel se trouve un distributeur selon l'une des revendication 1 à 6.

8. Emballage selon la revendication 7, caractérisé en ce que l'étui est réalisé en carton et en ce que le distributeur est réalisé en matière synthétique.

9. Emballage selon la revendication 7, caractérisé en ce que l'étui présente une partie prédécoupée pouvant être arrachée, de manière à rendre les moyens de distribution accessibles après arrachage, l'emballage étant ainsi inviolable.

## Patentansprüche

1. Spender von Gegenständen, zum Beispiel Pastillen oder Gelatinekapseln, bestehend aus einem Vorratsbehälter 1, einer Ausgabekammer 4, Mitteln zur Führung der Gegenstände vom Vorratsbehälter zur Ausgabekammer, einer flexiblen Zunge 8 sowie bezüglich des Vorratsbehälters beweglicher Ausgabemittel, die sich von einer ersten Position mit Verbindung zwischen der Kammer 4 und dem Behälter 1 sowie Verschluß der Kammer nach außen zu einer zweiten Position mit Verschluß der Kammer gegenüber dem Behälter und Öffnung der Kammer nach außen bewegt,
dadurch gekennzeichnet, daß die flexible Zunge 8 aus einem Stück mit dem Vorratsbehälter ist und daß sie einen ersten Abschnitt mit einem festen Ende sowie einen zweiten Abschnitt besitzt, und daß die Ausgabemittel am freien Ende der Zunge 8 angeordnet sind.

2. Spender nach Anspruch 1, dadurch gekennzeichnet, daß die beiden Abschnitte der flexiblen Zunge ungefähr senkrecht zueinander stehen.

3. Spender nach Anspruch 1 oder 2, dadurch gekennzeichnet, daß der erste Abschnitt 9 eine konvex gekrümmte Form 8a aufweist und daß er durch eine konkave Biegung 8b mit dem zweiten Abschnitt 10 verbunden ist.

4. Spender nach mindestens einem der Ansprüche 1 bis 3, dadurch gekennzeichnet, daß die Kammer auf Ausgabemittelseite seitlich durch eine feste Seitenwand 6D begrenzt ist, welche sich auf der Oberseite in einer Decke 40 fortsetzt, die in einer Nase 41 endet, welche sich über die Breite der Kammer erstreckt, wobei die Decke in Richtung Nase abwärts geneigt ist, und daß die Kammer auf der den Ausgabemitteln gegenüberliegenden Seite durch eine nach innen in die Kammer konkav gerundete Wand begrenzt, welche auf der Unterseite der Kammer in einer Spitze 45 endet.

5. Spender nach Anspruch 4, dadurch gekennzeichnet, daß die Ausgabemittel einen Anschlag 50 enthalten, welcher sich in einer Platte 51 fortsetzt, deren Länge ungefähr der Breite der Kammer entspricht, derart daß in einer ersten Position der Anschlag mit der festen Seitenwand 6D in Kontakt ist und daß sich die Platte 51 in der Verlängerung der Spitze 45 befindet, wobei die Platte 51 den Boden der Kammer bildet, und derart daß in einer zweiten Position die Platte, nachdem sie im Innern des konkaven Teils der gerundeten Wand entlang nach oben gestiegen ist, den oberen Eingang 16 der mit dem Vorratsbehälter verbundenen Kammer verschließt, indem sie zunächst die überschüssigen Gegenstände zum Vorratsbehälter zurückdrückt und gleichzeitig einen oder mehrere Gegenstände vorübergehend in der Kammer zurückhält, und daß sie dann den oder die zurückgehaltenen Gegenstände nach außen freigibt, welche zwischen der festen vertikalen Wand 6d und dem Anschlag 50 durch eine neben dem Ausgang 17 gelegene Aussparung 53 austreten.

6. Spender nach mindestens einem der Ansprüche 1 bis 3, dadurch gekennzeichnet, daß die Ausgabemittel ein Plättchen 8F, dessen Länge ungefähr der Breite der Kammer entspricht, einen um die Höhe der Kammer bezüglich des Plättchens verschobenen Verschluß 8D sowie eine Aussparung 13, die dem Plättchens 8F gegenüberstehend angeordnet ist, umfassen, derart daß beim Übergang von der ersten zur zweiten Position das Plättchen 8F den Zugang 16 zur Kammer 4 verschließt, wobei es die überschüssigen Gegenstände zum Vorratsbehälter 1 zurückdrückt, und daß die Aussparung 13 an der Stelle des Verschlusses unter der Kammer 4 zu liegen kommt.

7. Verpackung, insbesondere für Bonbons, Pastillen, Gelatinekapseln und ähnliche Gegenstände, dadurch gekennzeichnet, daß sie ein Etui umfaßt, in welchem sich ein Spender nach einem der Ansprüche 1 bis 6 befindet.

8. Verpackung nach Anspruch 7, dadurch gekennzeichnet, daß das Etui aus Karton hergestellt ist und daß der Spender aus Kunststoff hergestellt ist.

9. Verpackung nach Anspruch 7, dadurch gekennzeichnet, daß das Etui eine vorgestanzte Ecke enthält, welche derart abgerissen werden kann, daß nach dem Abreißen die Ausgabemittel zugänglich werden, wodurch die Verpackung gegen unbefugte Entnahme gesichert ist.

## Claims

1. Device for dispensing objects, for example lozenges or capsules, comprising a storage space (1), a dispensing chamber (4), means to guide the objects from the storage space to the dispensing chamber, a flexible strip (8), together with movable dispensing means in a fixed storage space, moving from an initial position where chamber (4) communicates with storage space (1) and is closed to the outside, to a second position where the chamber no longer communicates with the storage space and is open to the outside,
characterised by the fact that the flexible strip (8) forms a single piece with the storage space and comprises a first branch with a fixed end, and a second branch, and
that the dispensing means are set out on the free end of the flexible strip (8).

2. A dispensing device as in claim 1, characterised by the fact that the two branches of the flexible strip are perceptibly perpendicular.

3. A dispensing device as in claim 1 or claim 2, characterised by the fact that the first branch (9) presents a convex curved shape (8A) and is connected by a concave bend (8B) to the second branch (10).

4. A dispensing device as in any of claims 1 to 3, characterised by the fact that the chamber is delimited sideways on the dispensing member side by a fixed side partition (6D) continued in the top portion by a ceiling (40) ending in a spout (41) covering the width of the chamber, with the ceiling sloping downwards towards the spout, and on the side opposite the dispensing members by an inwardly concave rounded partition, ending in a tip (45) in the bottom portion of the chamber

5. A dispensing device as in claim 4, characterised by the fact that the dispensing means contain a limit stop (50) continued by a plate (51), whose length is perceptibly the width of the chamber, such that in a first position the limit stop is in contact with the fixed side partition (6D), and the plate (51) is in the continuation of the tip (45), forming the bottom of the chamber, and such that in a second position, the plate (51) is placed inside the concave part of the rounded partition and closes the entrance to the chamber by cooperating with the spout (41), a cut-out (53) being provided on the bottom of the chamber when the dispensing means have assumed the second position.

6. A dispensing device as in any of claims 1 to 3, characterised by the fact that the dispensing means contain a small plate (8F), whose length is perceptibly the width of the chamber and a sealing strip (8D) shifted by the height of the chamber with respect to the small plate, as well as a cut-out (13) placed opposite the small plate (8F) such that on moving from the first to the second position the small plate (8F) closes the entrance (16) to the chamber (4) pushing the excess objects back towards the storage space (1), and the cut-out (13) assumes the position of the sealing strip beneath the chamber (4).

7. A container, particularly for sweets, lozenges, capsules and similar objects, characterised by the fact that it contains a box housing a dispensing device as in any of claims 1 to 6.

8. A container as in claim 7, characterised by the fact that the box is made of cardboard and that the dispensing device is made of a synthetic material.

9. A container as in claim 7, characterised by the fact that the box has a pre-cut corner that can be removed, thereby ensuring access to the dispensing means. The container is thus tamperproof.
